# EUROPÄISCHE PATENTSCHRIFT

(11) **EP 0 535 374 B1**
(45) Veröffentlichungstag und Bekanntmachung des Hinweises auf die Patenterteilung: **04.12.1996**
(21) Anmeldenummer: 92114664.3
(22) Anmeldetag: 27.08.1992
(51) Int. Cl.: H01Q 3/08

(54) **Radaranlage mit einem sich im Azimut drehenden Antennensystem**
Radar device with an azimuthal rotating antenna system
Dispositif radar avec un système d'antennes tournant en azimut

(30) Priorität: 30.09.1991 DE 4132575
(43) Veröffentlichungstag der Anmeldung: 07.04.1993
(73) Patentinhaber: SIEMENS AKTIENGESELLSCHAFT, 80333 München (DE)
(72) Erfinder: Ebert, Alfred, Dipl.-Ing,, W-8000 München 71 (DE); Kranberg, Joachim, W-8000 München 81 (DE)

(56) Entgegenhaltungen:
- WO-A-82/00218
- FR-A- 2 627 635
- US-A- 4 654 670
- PATENT ABSTRACTS OF JAPAN vol. 4, no. 141 (E-28)(623) 4. Oktober 1980 & JP-A-55 92 001 (KATSUSHI FUKUSHIMA)

## Beschreibung

Die Erfindung betrifft eine Radaranlage gemäß dem Oberbegriff des Patentanspruches 1.

Um den Empfangsbereich von Radaranlagen, z. B. einer mobilen Radaranlage für ein elektronisches Aufklärungssystem, zu erweitern, ist es bekannt, das sich im Azimut drehende Antennensystem auch in der Elevation schwenkbar auszubilden.

Aus FR-A-2 627 635 ist eine im Azimut drehende Anlage mit einem Träger, einem Kopf und dazu einem Balg und einer horizontalen Schwenkachse mit Winkelbereich in der Elevation (+ 20°, - 20°) in der Elevation bekannt. Am Kopf ist ein Aktuator jeweils mit einem Drehgelenk am Kopf und einem Drehgelenk am Träger vorgesehen. Der Winkel in der Elevation ist vollautomatisch und stufenlos steuerbar. Diese bekannte Anlage ist jedoch so ausgebildet, daß sie nicht über eine zentrale Drehkupplung betrieben und gesteuert werden kann, da sich der Aktuator zentral entlang der Azimutachse erstreckt. Die Lage des Aktuators in der Mitte muß deswegen so gewählt sein, weil der Antennenkopf oben am Träger angelenkt ist.

Der Erfindung liegt daher die Aufgabe zugrunde, eine Radaranlage der eingangs genannten Art so auszubilden, daß bei Verwendung einer zentral entlang der Azimutdrehachse eingebauten Drehkupplung neben einer Drehung des Antennensystems im Azimut auch eine Schwenkung in der Elevation möglich ist, wobei eine sichere Abdichtung sowohl des Aktuators als auch der Drehkupplung nach außen gewährleistet ist.

Diese Aufgabe wird bei einer gemäß dem Oberbegriff des Patentanspruches 1 ausgebildeten Radaranlage gemäß der Erfindung durch die im kennzeichnenden Teil des Anspruches 1 angegebenen Merkmale gelöst.

Da der Freiraum zwischen dem das Antennensystem aufnehmenden Antennenkopf und der Antennenbasis und damit das sich beim Schwenkvorgang öffnende "Maul" zwischen Antennenkopf und Antennenbasis durch einen umlaufenden Balg nach außen abgedichtet ist, ist der Dreh-Schwenkbereich der Radaranlage gegen äußere Einflüsse wie Schmutz, Wasser, Vereisung und Tiereinnistung geschützt. Damit ist die Anlage auch für den rauhen militärischen Betrieb ausgelegt.

In zweckmäßiger Weise ist der Schwenkvorgang stufenlos durchführbar.

Ein ausreichender Empfangsbereich der Radaranlage wird erreicht, wenn der Aktuator auf einen Schwenkwinkel von etwa 10° eingestellt ist.

In vorteilhafter Weise ist der Schwenkvorgang vollautomtisch steuerbar, da im Betrieb der Radaranlage keine Sichtverbindung zwischen dem Bediener und dem Antennensystem besteht.

Weitere vorteilhafte Ausgestaltungen des Gegenstandes des Anspruches 1 sind in den übrigen Unteransprüchen angegeben.

Die Erfindung wird anhand eines in der einzigen Figur dargestellten Ausführungsbeispiels einer Radaranlage im folgenden näher beschrieben.

Die dargestellte Radaranlage besteht aus einer auf einer Unterlage, z. B. einem Antennenturm eines Fahrzeuges feststehend montierten Antennenbasis 1 und einem auf der Antennenbasis angeordneten Antennenkopf 2 mit einem z. B. Rillen- und Steghörner umfassenden Antennensystem, das um die Drehebene 3 im Azimut gegen die Antennenbasis 1 drehbar ist. An der feststehenden Antennenbasis 1 befindet sich eine Drehkupplung 4, die in den Antennenkopf 2 hineinragt und über welche die notwendigen Steuer- und Versorgungsleitungen sowie die Radarsignale geführt sind. Der Träger 5 für den Antennenkopf 2 ist oberhalb der Azimut-Drehebene 3 vorgesehen und besteht aus einer Aufnahmeplatte 6 und einer an dieser montierten Grundplatte 7, während die der Antennenbasis zugekehrte Unterseite des Antennenkopfes 2 mit einer weiteren Platte 8 abgeschlossen ist. Die Platten 6, 7 und 8 sind für die Durchführung z.B. der Drehkupplung 4 geeignet gestaltet. Zur Erzielung einer Schwenkmöglichkeit des Antennensystems auch in der Elevation ist der das Antennensystem beinhaltende Antennenkopf 2 einseitig um eine von zwei Lagern gebildete Schwenkachse 9 in einem bestimmten Winkelbereich in der Elevation schwenkbar an dem Träger 5 bzw. an dessen Grundplatte 7 und damit schwenkbar gegenüber der Antennenbasis 1 gelagert. Zur Schwenkung des Antennenkopfes 2 ist ein z.B. einen Spindelantrieb oder einen Zahnstangenantrieb oder einen Hydraulikantrieb umfassender Aktuator 10 vorgesehen, der sich weitgehend innerhalb des Antennenkopfes 2 befindet. Der Aktuator 10 ist an einem Ende in einem Drehgelenk 11 innerhalb des Antennenkopfes 2 und am anderen Ende in einem weiteren Drehgelenk 12 nahe der Drehachse an der Grundplatte 7 gelagert, so daß für die Lagerung an diesem Ende die Antennenbasis 1 nicht verändert zu werden braucht. Der Aktuator 10 ermöglicht eine Schwenkung des Antennenkopfes 2 und damit des Antennensystems in der Elevation um einen stufenlos einstellbaren Winkel α von z.B. 10°. Die Steuer- und Versorgungsleitungen für den Aktuator 10 sind über die Drehkupplung 4 zugeführt, wobei der Schwenkvorgang vollautomatisch steuerbar ist. Das sich bei dem Schwenkvorgang öffnende "Maul" zwischen Antennenkopf 2 und Antennenbasis 1 ist durch einen umlaufenden Balg 14, der mit der Platte 8 des Antennenkopfes 2 und der Grundplatte 7 des Trägers 5 dicht verbunden ist, gegen äußere Einflüsse geschützt. Der umlaufende Balg 14 umschließt somit auch den Aktuator 10 und die Drehkupplung 4, so daß ein vollständig nach außen hin geschütztes Dreh- und Schwenksystem geschaffen ist. Der Balg 14 besteht zweckmäßigerweise aus witterungsbeständigem Material, z.B. aus Gummi und ist in Richtung auf die Schwenkachse 9 des Antennenkopfes 2 - wie die Figur deutlich zeigt - konisch zugearbeitet, wobei er seitlich der Schwenkachse lediglich noch eine Schlaufe 15 bildet. Durch den Schwenkvorgang entsteht ein leichter Über- bzw. Unterdruck, der bei Vereisung und Verschmutzung den ziehharmonikaartigen Balg 14 so beeinflußt, daß das Eis abplatzt und der Schmutz abfällt. Das dargestellte System ist so gesteuert, daß während der Drehung des Antennensystems im Azimut auch der Schwenkvorgang in der Elevation möglich ist.

## Patentansprüche

1. Radaranlage mit einem um eine vertikal verlaufende Azimutachse drehbaren und um eine horizontal verlaufende, die Azimutachse nicht schneidende Schwenkachse (9) schwenkbaren Antennensystem, das in einem Antennenkopf (2) vorgesehen ist, der auf einem auf einer feststehenden Antennenbasis (1) um die Azimutachse drehbar gelagerten Träger (5) einseitig um die Schwenkachse (9) in einem bestimmten Winkelbereich in der Elevation schwenkbar angeordnet ist, wobei zur Schwenkung des Antennenkopfes (2) ein an einem Ende in einem Drehgelenk (11) innerhalb des Antennenkopfes (2) und am anderen Ende in einem Drehgelenk (12) am Träger (5) gelagerter Aktuator (10) vorgesehen ist, der mittels eines den Antennenkopf (2) mit dem Träger (5) verbindenden umlaufenden Balgs (14) nach außen abgedichtet ist,
**dadurch gekennzeichnet,**
daß der Aktuator (10) weitgehend innerhalb des Antennenkopfes (2) angeordnet ist, daß eine sich oben an der feststehenden Antennenbasis (1) befindende Drehkupplung (4), über die für den Aktuator (10) vorgesehene Steuer- und Versorgungsleitungen (13) geführt sind, in den Antennenkopf (2) hineinragt und gemeinsam mit dem Aktuator (10) durch den umlaufenden Balg (14) abgedichtet ist, daß der Antennenkopf (2) an der der Antennenbasis (1) zugekehrten Unterseite eine Platte (8) aufweist, daß der Träger (5) des Antennenkopfes (2) aus einer Aufnahmeplatte (6) und einer an dieser montierten Grundplatte (7) besteht, auf der zum einen der Antennenkopf (2) und zum anderen und zwar nahe der Azimut-Drehachse der Aktuator (10) gelagert sind, daß die Platte (8) des Antennenkopfes (2) sowie die Aufnahmeplatte (6) und die Grundplatte (7) des Trägers (5) für die Durchführung der Drehkupplung geeignet gestaltet sind, und daß der Balg (14) dicht mit der Platte (8) des Antennenkopfes (2) und der Grundplatte (7) des Trägers (5) verbunden und in Richtung auf die horizontal verlaufende Schwenkachse (9) des Antennenkopfes (2) konisch zugearbeitet ist.

2. Radaranlage nach Anspruch 1,
**dadurch gekennzeichnet,**
daß der Schwenkvorgang stufenlos durchführbar ist.

3. Radaranlage nach Anspruch 1 oder 2,
**dadurch gekennzeichnet,**
daß der Schwenkvorgang vollautomatisch steuerbar ist.

4. Radaranlage nach einem der Ansprüche 1 bis 3,
**dadurch gekennzeichnet,**
daß der Aktuator (10) auf einen Schwenkwinkel α von etwa 10° eingestellt ist.

5. Radaranlage nach einem der vorhergehenden Ansprüche,
**dadurch gekennzeichnet,**
daß der Aktuator (10) einen Spindelantrieb oder einen Zahnstangenantrieb oder einen Hydraulikantrieb umfaßt.

6. Radaranlage nach einem der vorhergehenden Ansprüche,
**dadurch gekennzeichnet,**
daß der konisch zugearbeitete Balg (14) im Bereich der Schwenkachse (9) eine Schlaufe bildet.

## Claims

1. Radar installation having an antenna system which can rotate about a vertically running azimuth axis and can be pivoted about a horizontally running pivoting axis (9) which does not intersect the azimuth axis, and which antenna system is provided in an antenna head (2) which is arranged on a support (5), which is mounted on a fixed antenna base (1) such that it can rotate about the azimuth axis, in such a manner that said antenna head can pivot through a specific angle range in elevation on one side about the pivoting axis (9), an actuator (10) being provided for pivoting of the antenna head (2), which actuator (10) is mounted at one end in a rotary joint (11) within the antenna head (2), is mounted at the other end in a rotary joint (12) on the support (5), and is sealed from the outside by means of a circumferential bellows (14) which connect the antenna head (2) to the support (5), characterized in that the actuator (10) is largely arranged within the antenna head (2), in that a rotary coupling (4), which is located at the top of the fixed antenna base (1) and via which control and supply lines (13) which are provided for the actuator (10) are routed, projects into the antenna head (2) and is sealed together with the actuator (10) by the circumferential bellows (14), in that the antenna head (2) has a plate (8) on the lower side facing the antenna base (1), in that the support (5) of the antenna head (2) comprises a retaining plate (6) and a base plate (7) which is mounted on said retaining plate (6), on which base plate (7) the antenna head (2), on the one hand, and the actuator (10), on the other hand, are mounted, to be precise the latter being close to the azimuth rotation axis, in that the plate (8) of the antenna head (2) as well as the retaining plate (6) and the base plate (7) of the support (5) are designed to be suitable for the rotary coupling to pass through, and in that the bellows (14) is connected in a sealed manner to the plate (8) of the antenna head (2) and to the base plate (7) of the support (5), and is preparatorily worked conically in the direction of the horizontally running pivoting axis (9) of the antenna head (2).

2. Radar installation according to Claim 1, characterized in that the pivoting process can be carried out continuously.

3. Radar installation according to Claim 1 or 2, characterized in that the pivoting process can be controlled fully automatically.

4. Radar installation according to one of Claims 1 to 3, characterized in that the actuator (10) is set to a pivoting angle α of about 10°.

5. Radar installation according to one of the preceding claims, characterized in that the actuator (10) comprises a spindle drive, a rack and pinion drive, or a hydraulic drive.

6. Radar installation according to one of the preceding claims, characterized in that the bellows (14), which is preparatorily worked conically, forms a loop in the region of the pivoting axis (9).

## Revendications

1. Installation radar comportant un système d'antenne, qui peut tourner autour d'un axe vertical d'azimut et autour d'un axe horizontal de basculement (9), qui recoupe l'axe d'azimut et qui est prévu dans une tête d'antenne (2), qui est disposée de manière à pouvoir tourner d'un côté autour de l'axe de basculement (9), sur une plage angulaire déterminée en élévation, sur un support (5) monté de manière à pouvoir tourner autour de l'axe d'azimut sur une base fixe (1) de l'antenne, et dans laquelle pour le basculement de la tête (2) de l'antenne, il est prévu un actionneur (10), qui est monté par une extrémité dans une articulation tournante (11) à l'intérieur de la tête (2) de l'antenne et, sur l'autre extrémité, dans une articulation tournante (12) sur le support (5) et qui est étanchéifié vis-à-vis de l'extérieur au moyen d'un soufflet enveloppant (14), qui relie la tête (2) de l'antenne au support (5),
caractérisée en ce
que l'actionneur (10) est disposé dans une large mesure à l'intérieur de la tête (2) de l'antenne, qu'un accouplement rotatif (4), qui est situé à la partie supérieure de la base fixe (1) de l'antenne et dans lequel s'étendent les lignes de commande et d'alimentation (13) prévues pour l'actionneur (10), pénètre dans la tête (2) de l'antenne et est renfermé de façon étanche, conjointement avec l'actionneur (10), par le soufflet enveloppant (14), que la tête (2) de l'antenne possède une plaque (8) sur le côté inférieur tourné vers la base (1) de l'antenne, que le support (5) de la tête (2) de l'antenne est constitué par une plaque de réception (6) et une plaque de base (7) montée sur cette plaque de réception et sur laquelle sont montés d'une part la tête (2) de l'antenne et d'autre part, et ce à proximité de l'axe de rotation en azimut, l'actionneur (10), que la plaque (8) de la tête (2) de l'antenne ainsi que la plaque de réception (6) de la plaque de base (7) du support (5) sont agencées de façon appropriée pour le passage de l'accouplement rotatif, et que le soufflet (14) est relié de façon étanche à la plaque (8) de la tête (2) de l'antenne et à la plaque de base (7) du support (5) et est agencé avec une forme conique se rétrécissant en direction de l'axe horizontal de basculement (9) de la tête (2) de l'antenne.

2. Installation radar selon la revendication 1, caractérisée en ce que l'opération de basculement peut être exécutée progressivement.

3. Installation radar selon la revendication 1 ou 2, caractérisée en ce que l'opération de basculement est commandable d'une manière entièrement automatique.

4. Installation radar selon l'une des revendications 1 à 3, caractérisée en ce que l'actionneur (10) est réglé sur un angle de basculement α d'environ 10°.

5. Installation radar selon l'une des revendications précédentes, caractérisée en ce que l'actionneur (10) comporte un dispositif d'entraînement à broche ou un dispositif d'entraînement à crémaillère ou un dispositif d'entraînement hydraulique.

6. Installation radar selon l'une des revendications précédentes, caractérisée en ce que le soufflet (14) agencé avec une forme conique forme une boucle dans la zone de l'axe de basculement (9).
